# FASCICULE DE BREVET EUROPEEN

(11) **EP 2 430 314 B1**
(45) Date de publication et mention de la délivrance du brevet: **24.07.2019**
(21) Numéro de dépôt: 10727469.8
(22) Date de dépôt: 07.05.2010
(51) Int. Cl.: F04D 29/041, F04D 29/22, F04D 29/42, F04D 29/44

(54) **POMPE CENTRIFUGE A DOUBLE ECHAPPEMENT**
ZENTRIFUGALPUMPE MIT DOPPELTEM AUSLASS
DOUBLE EXHAUST CENTRIFUGAL PUMP

(30) Priorité: 11.05.2009 FR 0953096
(43) Date de publication de la demande: 21.03.2012
(73) Titulaire: ArianeGroup SAS, 75015 Paris (FR)
(72) Inventeur: DANGUY, François, F-27950 Tourny (FR); EDELINE, Emmanuel, F-27630 Ecos (FR); FABBRI, Laurent, F-78250 Meulan (FR)
(74) Mandataire: Berbinau, Pierre Jean Marie
(86) Numéro de dépôt international: PCT/FR2010/050876
(87) Numéro de publication internationale: WO 2010/130923

(56) Documents cités:
- WO-A-2005/012732
- DE-C- 376 684
- FR-A- 2 039 477
- GB-A- 272 713
- JP-A- S59 158 398
- US-A- 2 827 261
- US-A- 2 997 959
- US-A- 5 105 616

## Description

La présente invention concerne une pompe centrifuge.

Dans la description qui suit les termes "amont" et "aval" sont définis par rapport au sens de circulation normal du fluide dans la pompe et la roue centrifuge.

Certaines applications spatiales (par exemple les turbopompes de moteurs fusée) et industrielles (par exemple moto-turbopompes dans un cycle de gazéification de GNL) nécessitent de disposer d'un premier débit de fluide à une certaine pression et d'un autre débit de fluide, inférieur au premier débit, à une pression supérieure.

En général, deux pompes alimentées en série sont requises pour de telles applications. Le document JPS59158398 présente un exemple de pompe selon le préambule de la revendication 1.

La figure 4 représente une turbopompe connue comportant deux pompes disposées en série, et son fonctionnement est rappelé ci-dessous.

Une turbopompe 100 comprend un arbre rotatif 180 apte à pivoter autour d'un axe de rotation A, et un carter 150 entourant l'arbre rotatif 180. Le carter 150 est fixe en rotation et l'arbre rotatif 180 est monté sur roulements prenant appui sur le carter 150. Sur cet axe de rotation A est montée une pompe primaire 110, qui comprend une roue centrifuge primaire 112 solidaire en rotation de l'arbre rotatif 180, et une volute primaire d'échappement 115. La volute primaire d'échappement 115 est intégrée dans le carter 150 et est fixe.

Le fluide pénètre dans la turbopompe par l'avant de celle-ci par un passage annulaire 102 où un inducteur 104 fait circuler le fluide dans une direction parallèle à l'axe A (dans le reste de la description, les termes "avant" et "arrière" sont utilisés pour définir la position des parties de la pompe les unes par rapport aux autres dans une direction parallèle à l'axe A).

En aval de cet inducteur 104 se situe un redresseur 106, en aval duquel se situe la roue centrifuge primaire 112. Cette roue centrifuge primaire 112 comprend des passages primaires coudés 114 qui éloignent radialement le fluide de l'arbre rotatif 180 de telle sorte que le fluide circule ensuite dans une direction radiale par rapport à l'axe A. Le fluide est ainsi entraîné dans le diffuseur 117 situé en amont de la volute primaire d'échappement 115 et en aval des passages primaires coudés 114. Le fluide pénétrant dans la volute primaire 115 a été comprimé par son passage dans la roue centrifuge primaire 112.

En aval, une partie du fluide circulant dans la volute primaire 115 est prélevée et injectée dans une pompe secondaire 120 qui est située en arrière de la pompe primaire 110 le long de l'arbre rotatif 180.

La pompe secondaire 120 comprend une roue centrifuge secondaire 122 solidaire en rotation avec l'arbre rotatif 180, et une volute secondaire d'échappement 125. La volute secondaire d'échappement 125 est intégrée dans le carter 150 et est fixe.

Le fluide provenant de la volute primaire 115 circule dans des passages secondaires coudés 124 de la pompe secondaire 120 qui éloignent radialement le fluide de l'arbre rotatif 180 de telle sorte que le fluide circule ensuite dans une direction radiale par rapport à l'axe A. Le fluide est ainsi entrainé dans le diffuseur 127 situé en amont de la volute secondaire d'échappement 125 et en aval des passages secondaires coudés 124. La section de ces passages secondaire coudés 124 est plus faible que la section des passages primaires coudés 114. La pompe secondaire 120 fournit un débit plus faible et à un niveau de pression supérieur par rapport au fluide fourni par la pompe primaire 110.

La présence de ces deux pompes conduit cependant à un aménagement complexe de la turbopompe.

De plus, la roue centrifuge primaire 112 comporte un système d'équilibrage axial qui sert à compenser les efforts axiaux (selon l'axe A) générés par le fluide sur le rotor. Ce système d'équilibrage axial consiste en une chambre 190 située en arrière de la roue centrifuge primaire 112, entre celle-ci et le carter 150. Dans cette chambre 190 circule radialement du fluide prélevé en sortie du passage primaire coudé 114 et qui ressort de cette chambre au niveau de la partie de la roue centrifuge primaire 112 située le plus proche de l'arbre rotatif 180. Cette circulation de fluide dans la chambre 190 joue le rôle de coussin résistant aux efforts axiaux exercés par le fluide sur le rotor. Le fonctionnement de ce système d'équilibrage axial impose que le rotor soit apte à se déplacer axialement par rapport au carter 150.

Or la roue centrifuge primaire 112 fournissant une pression modérée, la pression dans la chambre 190 est modérée. La capacité de reprise du système dépend des dimensions de la chambre 190 qui est fonction de la vitesse de rotation de la roue centrifuge primaire 112. Cette vitesse ne doit pas être trop élevée, car sinon les efforts axiaux exercés par le fluide sur le rotor seraient trop importants pour être contrebalancés par le système d'équilibrage axial, et il en résulterait un endommagement de la turbopompe.

Une telle turbopompe est donc limitée en efficacité.

La présente invention vise à remédier à ces inconvénients.

L'invention vise à proposer une pompe dont l'encombrement, la masse, et le coût sont réduits, et dont les performances sont améliorées.

Ce but est atteint grâce à une pompe telle que définie par la revendication 1 qui comporte une roue centrifuge et un carter entourant cette roue centrifuge, cette roue centrifuge comportant un passage principal qui se divise en un premier passage et un second passage avec une entrée d'alimentation commune parallèle à l'axe de rotation de la pompe, cette entrée d'alimentation commune étant l'entrée du passage principal, le premier passage ayant une première sortie orientée radialement, débouchant à un premier diamètre par rapport à l'axe de rotation, et apte à fournir du fluide à une première pression, et le second passage ayant une seconde sortie orientée radialement et située en arrière de la première sortie, débouchant à un second diamètre supérieur au premier diamètre, la seconde sortie étant apte à fournir du fluide à une seconde pression supérieure à la première pression, la roue centrifuge formant avec le carter un système d'équilibrage axial comprenant une chambre formée entre la face arrière de la roue centrifuge et la partie du carter en regard de cette face arrière, l'entrée de la chambre se situant au niveau de la seconde sortie.

Grâce à ces dispositions, la turbopompe a un encombrement et une masse plus faibles, puisque la pompe primaire et la pompe secondaire sont remplacées en une seule pompe à double échappement. Il n'est donc plus nécessaire de prélever du fluide en sortie d'une pompe primaire pour alimenter une pompe secondaire. Ainsi l'architecture de la turbopompe est simplifiée, et les coûts de fabrication sont réduits. De plus, le diamètre de la roue centrifuge étant plus important, les performances du système d'équilibrage axial associé à cette pompe à double échappement sont améliorées, comme expliqué ci-après.

Le premier passage et le second passage sont séparés par un flasque dont au moins une partie s'étend entre la première sortie et la seconde sortie.

L'invention sera bien comprise et ses avantages apparaîtront mieux, à la lecture de la description détaillée qui suit, d'un mode de réalisation représenté à titre d'exemple non limitatif. La description se réfère aux dessins annexés sur lesquels :
- la figure 1 est une vue en coupe longitudinale d'une turbopompe comportant une pompe centrifuge selon l'invention,
- la figure 2 est une vue en coupe longitudinale d'une pompe centrifuge selon l'invention,
- la figure 3 est une vue en coupe longitudinale d'un autre mode de réalisation d'une pompe centrifuge selon l'invention,
- la figure 4 est une vue en coupe longitudinale d'une turbopompe selon l'art antérieur.

La figure 1 montre une turbopompe 1 qui comprend un arbre rotatif 80 apte à pivoter autour d'un axe de rotation A, et une pompe 10 montée sur cet arbre rotatif 80. La pompe 10 comprend une roue centrifuge 20 solidaire en rotation de l'arbre rotatif 80, et un carter 50 fixe en rotation, entourant l'arbre rotatif 80. L'arbre rotatif 80 est monté sur des roulements prenant appui sur le carter 50.

Le fluide pénètre dans la turbopompe 1 par l'avant de celle-ci par un conduit annulaire 2 débouchant dans un inducteur 4 suivi d'un redresseur 6, en aval duquel se situe la roue centrifuge 20. L'inducteur 4 et le redresseur 6 font partie de la pompe 10.

Cette roue centrifuge 20 comprend un passage principal 24 avec une entrée d'alimentation 22 dans laquelle pénètre le fluide provenant de l'inducteur 4. L'entrée d'alimentation 22 est orientée selon l'axe A. En aval de cette entrée d'alimentation 22, le passage principal 24 forme un coude en s'éloignant de l'axe de rotation A, où il se divise en un premier passage 241 et un second passage 242. Le premier passage 241 débouche par une première sortie 243 qui est donc orientée sensiblement perpendiculairement à l'axe de rotation A.

La séparation entre le premier passage 241 et le second passage 242 est réalisée par un flasque 40.

Comme représenté sur la figure 2, le flasque 40 se situe en arrière du premier passage 241 (c'est-à-dire que le premier passage est plus proche de l'avant de la turbopompe), et forme donc la paroi arrière du premier passage 241 jusqu'à la première sortie 243.

Le flasque 40 se situe en avant du second passage 242, et forme donc la paroi avant du second passage 242. Le second passage 242 se prolonge radialement au-delà du niveau de la première sortie 243, pour se terminer par une seconde sortie 244 qui est plus éloignée de l'axe A que la première sortie 243. La partie externe 48 du flasque 40 est la partie du flasque 40 qui s'étend entre la première sortie 243 et la seconde sortie 244.

Comme représenté sur la figure 2, le flasque 40 comprend une partie interne qui prolonge la partie externe 48 vers l'amont sur la plus grande partie de la région coudée du passage 24. Le premier passage 241 et le second passage 242 sont donc coudés, et de section transversale (perpendiculairement à l'écoulement dans le passage) légèrement convergente entre l'extrémité amont 45 et respectivement la première sortie 243 et la seconde sortie 244.

L'extrémité amont 45 de cette partie interne du flasque 40 se situe en aval de l'entrée d'alimentation 22. Par exemple, cette extrémité amont 45 se situe plus près de l'entrée d'alimentation 22 que de la première sortie 243.

Idéalement l'épaisseur du flasque 40 est la plus faible possible de manière à optimiser la séparation du fluide dans le passage 24.

Alternativement, comme représenté sur la figure 3, le flasque 40 peut ne pas se prolonger vers l'axe A au-delà de sa partie externe 48. Dans ce cas, l'extrémité amont 45 du flasque 40 se situe à la même distance de l'axe A que la première sortie 243.

Le flasque 40 peut également se prolonger vers l'amont dans le passage principal 24 sur une distance intermédiaire entre la configuration représentée sur la figure 2 (le flasque se prolonge presque jusqu'à l'entrée 22 du passage principal 24) et celle représentée sur la figure 3 (le flasque ne se prolonge pas en amont au-delà de la première sortie 243).

Le carter 50 comprend une volute à double échappement qui comporte une première volute d'échappement 51. La première sortie 243 se situe en regard d'un premier orifice 513 de la première volute d'échappement 51, de telle sorte que le fluide est entrainé par la roue centrifuge 20 vers la première volute d'échappement 51 au travers du premier orifice 513.

Le carter 50 comporte également une seconde volute d'échappement 52. La seconde sortie 244 se situe en regard d'un second orifice 524 de la seconde volute d'échappement 52, de telle sorte que le fluide est entrainé par la roue centrifuge 20 vers la seconde volute d'échappement 52 au travers du second orifice 524.

Le second passage 242 a une section transversale plus petite que le premier passage 241.

Ainsi, le premier passage 241 fournit un débit important à pression modérée, tandis que le second passage 242 fournit un débit plus faible (car sa section transversale est plus faible) à une pression supérieure (car la seconde sortie 244 est radialement plus éloignée de l'axe A que la première sortie 243).

Il n'est donc plus nécessaire de prélever du fluide en sortie de la volute d'échappement, comme c'était le cas pour la volute d'échappement 115 de l'art antérieur (figure 4). Par conséquent, la section de la première volute d'échappement 51 peut être plus faible que la section de la volute d'échappement 115.

La seconde volute d'échappement 52 est accolée à la première volute d'échappement 51, en arrière et plus éloignée de l'axe de rotation A que celle-ci. Cette configuration permet de minimiser le volume occupé par le carter 50.

La partie externe 48 du flasque 40 de la roue centrifuge 20 est orientée vers l'avant de la pompe. En regard de cette partie externe 48, se trouve une paroi intermédiaire 58 qui fait partie du carter 50 et qui sépare le diffuseur 511 de la première volute d'échappement 51 et le diffuseur 522 de la seconde volute d'échappement 52. La paroi intermédiaire 58, étant une partie du carter 50, est fixe.

Lorsque la pompe fonctionne, la partie externe 48 du flasque 40 est animée d'un mouvement de rotation autour de l'axe A, et se déplace donc par rapport à la paroi intermédiaire 58. Il se produit donc une fuite indésirable de fluide à l'interface entre cette partie externe 48 et cette paroi intermédiaire 58 due à la différence de pression entre la première sortie 243 et la seconde sortie 244 de la roue centrifuge.

On cherche à minimiser ce débit de fuite.

Compte tenu du mouvement relatif de cette partie externe 48 et de cette paroi intermédiaire 58, l'étanchéité de cette interface est de préférence assurée par un joint d'étanchéité dynamique. Par exemple, ce joint est un joint labyrinthe.

Comme représenté sur les figures 2 et 3, la paroi avant 29 du passage principal 24 comprend, au niveau de l'entrée 22 de ce passage 24, un joint dynamique à l'interface de cette paroi avant avec le carter 50. Ce joint est destiné à limiter les fuites, et donc le débit recirculé entre la première sortie 243 du premier passage 241 et l'entrée 22 qu'il sera nécessaire de recomprimer. Par exemple, ce joint est un joint labyrinthe.

Alternativement, notamment dans des applications où la performance de la turbopompe est moins cruciale, la paroi avant 29 du passage 241 et/ou le flasque 40 et sa partie externe 48, peuvent être omis.

A l'arrière de la face arrière de la roue centrifuge 20 se trouve un unique système d'équilibrage axial qui sert à compenser les efforts axiaux (selon l'axe A) générés par le fluide sur le rotor lorsque la pompe fonctionne.

La paroi arrière du second passage 242 est formée par la roue centrifuge 20, et la face arrière 27 de la roue centrifuge 20 est en regard, sur toute sa superficie, avec une partie 57 du carter 50. L'espace entre cette face arrière 27 et cette partie 57 forme une chambre 90.

Du fluide est prélevé dans le second passage 242, au niveau de la seconde sortie 244 et entre dans cette chambre 90 par un passage annulaire 93 à jeu axial variable, et en ressort à un orifice de sortie 96 situé au niveau de la partie de la roue centrifuge 20 située le plus proche de l'arbre rotatif 80. L'ensemble du passage annulaire 93 et de la chambre 90 constitue le système d'équilibrage axial.

Le fonctionnement d'un tel passage annulaire 93 à jeu axial variable est rappelé brièvement ci-après.

Le fluide pénètre par le passage annulaire 93 dans la chambre 90. La chambre 90 se remplit, la différence de pression entre le passage annulaire 93 et l'orifice de sortie 96 assurant l'écoulement du fluide dans la chambre 90. Ce fluide exerce une pression vers l'avant qui tend à déplacer la roue centrifuge 20 vers l'avant. La géométrie du passage annulaire 93 est telle que ce déplacement vers l'avant de la roue centrifuge tend à le refermer. La pression dans la chambre 90 diminue alors, ce qui déplace la roue centrifuge 20 vers l'arrière.

On comprend donc que le système d'équilibrage axial permet de maintenir la roue centrifuge 20 dans sa position axiale autour d'un point d'équilibre. Le système d'équilibrage axial a donc une fonction de régulation de la position axiale de la roue centrifuge 20 (et donc de l'arbre rotatif 80). Ce système a donc l'avantage d'être un système actif, par opposition à un système passif dans lequel l'effort de compensation sur la roue centrifuge est indépendant de la position axiale du rotor/arbre rotatif.

En figures 1 à 3, le passage annulaire 93 comprend une marche, selon un mode de réalisation connu.

On comprend donc que le système d'équilibrage axial permet de maintenir la roue centrifuge 20 dans sa position axiale autour d'un point d'équilibre.

Or, étant donné que la hauteur radiale de la roue centrifuge 20 est plus importante comparé une hauteur de roue centrifuge selon l'art antérieur, la surface de la chambre 90 sur laquelle s'exerce la pression est plus importante. D'autre part, l'écart de pression entre le passage annulaire 93 et l'orifice de sortie 96 est plus important. La pression dans la chambre 90 peut donc varier de manière plus importante, et le système d'équilibrage axial peut donc s'accommoder d'efforts axiaux plus importants. Cette forte augmentation de capacité du système d'équilibrage axial permet d'augmenter la vitesse de rotation de la turbopompe tout en conservant une capacité de reprise suffisante.

Les avantages résultants sont un encombrement, une masse, et donc un coût moindre de la turbopompe, ainsi qu'un rendement turbopompe plus élevé.

De plus, il n'est pas nécessaire que la roue centrifuge 20 soit couplée avec l'arbre rotatif 80 (comme dans l'art antérieur) afin d'accommoder le fonctionnement du système d'équilibrage axial. En effet, étant donné que la pompe 10 comporte une seule roue centrifuge, celle-ci forme un seul bloc avec l'arbre rotatif 80 (comme présenté sur la figure 1) et c'est cet arbre rotatif 80 et la roue centrifuge 20 qui se déplacent axialement ensemble pour accommoder le fonctionnement du système d'équilibrage axial.

La fabrication de la pompe selon l'invention est donc simplifiée, puisqu'elle comporte moins de pièces.

Sur les figures 1 à 3, la section transversale du second passage 242 est représentée inférieure à la section du premier passage 241. L'inverse est également possible, à condition que la pression en sortie du second passage 242 reste supérieure à la pression en sortie du premier passage 241.

## Revendications

1. Pompe (10) comportant une roue centrifuge (20) et un carter (50) entourant cette roue centrifuge, le carter comprenant une volume à double échappement comprenant une première volute d'échappement (51) et une seconde volute d'échappement (52), ladite roue centrifuge comportant un passage principal (24) qui se divise en un premier passage (241) et un second passage (242) avec une entrée d'alimentation commune (22) parallèle à l'axe de rotation (A) de ladite pompe, cette entrée d'alimentation commune (22) étant l'entrée dudit passage principal (24), le premier passage (241) ayant une première sortie (243) orientée radialement, et le second passage (242) ayant une seconde sortie (244) orientée radialement et située en arrière de ladite première sortie (243),
**caractérisée en ce que**
la première sortie (243) débouche à un premier diamètre par rapport à l'axe de rotation (A) en regard d'un premier orifice (513) de la première volute d'échappement (51) de sorte qu'un fluide est entrainé par la roue centrifuge (20) vers la première volute d'échappement (51) au travers du premier orifice (513), et est apte à fournir du fluide à une première pression,
la seconde sortie (244) débouche à un second diamètre supérieur audit premier diamètre en regard d'un second orifice (524) de la seconde volute d'échappement (52) de sorte qu'un fluide est entrainé par la roue centrifuge (20) vers la seconde volute d'échappement (52) au travers du second orifice (524), ladite seconde sortie (244) étant apte à fournir du fluide à une seconde pression supérieure à ladite première pression,
dans laquelle ledit premier passage (241) et ledit second passage (242) sont séparés par un flasque (40) dont une partie au moins s'étend entre ladite première sortie (243) et ladite seconde sortie (244),
dans laquelle ledit flasque (40) s'étend en aval de l'entrée d'alimentation commune (22) du premier passage (241) et du second passage (242), ladite roue centrifuge (20) formant avec ledit carter (50) un système d'équilibrage axial comprenant une chambre (90) formée entre la face arrière (27) de ladite roue centrifuge et la partie (57) dudit carter en regard de ladite face arrière (27), l'entrée de ladite chambre (90) se situant au niveau de la seconde sortie (244),
dans laquelle la chambre (90) est reliée au second passage (242) par un passage annulaire (93) pour recueillir du fluide, et ladite chambre (90) comprend un orifice de sortie (96) qui rejette le fluide au niveau d'une partie de la roue centrifuge (20) située le plus proche de l'arbre rotatif (80) que le passage annulaire (93), de sorte que la pression au sein du passage annulaire (93) est plus élevée que la pression au niveau de l'orifice de sortie (96), et
dans laquelle l'orifice de sortie (96) est relié au passage principal (24) de sorte que le fluide qui traverse le système d'équilibrage axial soit ensuite injecté dans l'entrée d'alimentation commune (22) du premier passage (241) et du second passage (242).

2. Pompe (10) selon la revendication 1, **caractérisée en ce que** ledit flasque (40) se prolonge en amont dans ledit passage principal (24) vers ladite entrée d'alimentation commune (22).

3. Pompe (10) selon la revendication 1 ou 2, **caractérisée en ce que** la partie externe (48) dudit flasque (40) qui s'étend entre ladite première sortie (243) et ladite seconde sortie (244) est munie d'un joint d'étanchéité dynamique à son interface avec une paroi intermédiaire (58) dudit carter (50).

4. Pompe (10) selon l'une quelconque des revendications 1 à 3, **caractérisée en ce que** l'interface entre la paroi avant dudit passage principal (24) et dudit carter (50) est munie d'un joint d'étanchéité dynamique.

5. Pompe (10) selon l'une quelconque des revendications 1 à 4, **caractérisée en ce qu'**elle comprend en outre un inducteur (4) et un redresseur (6) en amont de ladite entrée d'alimentation commune (22).

## Patentansprüche

1. Pumpe (10), umfassend ein Schleuderrad (20) und ein Gehäuse (50), das dieses Schleuderrad umgibt, wobei das Gehäuse ein doppeltes Auspuffvolumen aufweist, das eine erste Auspuffschnecke (51) und eine zweite Auspuffschnecke (52) aufweist, wobei das Schleuderrad einen Hauptdurchgang (24) aufweist, der sich in einen ersten Durchgang (241) und einen zweiten Durchgang (242) mit einem gemeinsamen Zufuhreingang (22) teilt, der parallel zu der Drehachse (A) der Pumpe ist, wobei dieser gemeinsame Zufuhreingang (22) der Eingang des Hauptdurchgangs (24) ist, wobei der erste Durchgang (241) einen ersten Ausgang (243) aufweist, der radial ausgerichtet ist, und der zweite Durchgang (242) einen zweiten Ausgang (244) aufweist, der radial ausgerichtet ist und hinter dem ersten Ausgang (243) angeordnet ist, **dadurch gekennzeichnet, dass** der erste Ausgang (243) mit einem ersten Durchmesser in Bezug auf die Drehachse (A) gegenüber von einer ersten Öffnung (513) der ersten Auspuffschnecke (51) derart mündet, dass ein Fluid von dem Schleuderrad (20) in Richtung der ersten Auspuffschnecke (51) durch die erste Öffnung (513) gezogen wird, und geeignet ist, Fluid mit einem ersten Druck bereitzustellen, der zweite Ausgang (244) mit einem zweiten Durchmesser, der größer als der erste Durchmesser ist, gegenüber von einer zweiten Öffnung (524) der zweiten Auspuffschnecke (52) derart mündet, dass ein Fluid von dem Schleuderrad (20) in Richtung der zweiten Auspuffschnecke (52) durch die zweite Öffnung (524) gezogen wird, wobei der zweite Ausgang (244) geeignet ist, Fluid mit einem zweiten Druck bereitzustellen, der höher als der erste Druck ist, wobei der erste Durchgang (241) und der zweite Durchgang (242) durch einen Flansch (40) getrennt sind, wovon sich ein Teil mindestens zwischen dem ersten Ausgang (243) und dem zweiten Ausgang (244) erstreckt, wobei sich der Flansch (40) nachgelagert nach dem gemeinsamen Zufuhreingang (22) des ersten Durchgangs (241) und des zweiten Durchgangs (242) erstreckt, wobei das Schleuderrad (20) mit dem Gehäuse (50) ein axiales Ausgleichssystem bildet, das eine Kammer (90) aufweist, die zwischen der Hinterseite (27) des Schleuderrads und dem Teil (57) des Gehäuses, der der Hinterseite (27) gegenüberliegt, ausgebildet ist, wobei sich der Eingang der Kammer (90) an dem zweiten Ausgang (244) befindet,
wobei die Kammer (90) mit dem zweiten Durchgang (242) durch einen ringförmigen Durchgang (93) verbunden ist, um Fluid zu sammeln, und die Kammer eine Austrittsöffnung (96) aufweist, die das Fluid an einem Teil des Schleuderrads (20), der sich näher an der Drehwelle (80) befindet als der ringförmige Durchgang (93), derart abweist, dass der Druck im Inneren des ringförmigen Durchgangs (93) höher ist als der Druck an der Austrittsöffnung (96), und wobei die Austrittsöffnung (96) mit dem Hauptdurchgang (24) derart verbunden ist, dass das Fluid, das durch das axiale Ausgleichssystem strömt, dann in den gemeinsamen Zufuhreingang (22) des ersten Durchgangs (241) und des zweiten Durchgangs (242) eingespritzt wird.

2. Pumpe (10) nach Anspruch 1, **dadurch gekennzeichnet, dass** sich der Flansch (40) vorgelagert in dem Hauptdurchgang (24) in Richtung des gemeinsamen Zufuhreingangs (22) verlängert.

3. Pumpe (10) nach Anspruch 1 oder 2, **dadurch gekennzeichnet, dass** der äußere Teil (48) des Flansches (40), der sich zwischen dem ersten Ausgang (243) und dem zweiten Ausgang (244) erstreckt, mit einer dynamischen Dichtung an seiner Schnittstelle mit einer Zwischenwand (58) des Gehäuses (50) versehen ist.

4. Pumpe (10) nach einem der Ansprüche 1 bis 3, **dadurch gekennzeichnet, dass** die Schnittstelle zwischen der Vorderwand des Hauptdurchgangs (24) und des Gehäuses (50) mit einer dynamischen Dichtung versehen ist.

5. Pumpe (10) nach einem der Ansprüche 1 bis 4, **dadurch gekennzeichnet, dass** sie ferner einen Induktor (4) und einen Gleichrichter (6) vorgelagert vor dem gemeinsamen Zufuhreingang (22) aufweist.

## Claims

1. A pump (10), comprising an impeller (20) and a casing (50) surrounding the impeller, the casing comprising a volume having two exhausts comprising a first exhaust volute (51) and a second exhaust volute (52), said impeller having a main passage (24) that divides into a first passage (241) and a second passage (242) with a common feed inlet (22) parallel to the axis of rotation (A) of said pump, said common feed inlet (22) being the inlet of said main passage (24), the first passage (241) having a first outlet (243) that is radially oriented, and the second passage (242) having a second outlet (244) that is oriented radially and situated behind said first outlet (243)
**characterized in that**
the first outlet (243) opens out at a first diameter relative to the axis of rotation (A) and facing a first orifice (513) of the first exhaust volute (51) so a the fluid is driven by the impeller (20) towards the first exhaust volute (51) through the first orifice (513), and is suitable for supplying fluid at a first pressure,
the second outlet (244) opens out at a second diameter that is greater than said first diameter and facing a second orifice (524) of the second exhaust volute (52) such that the fluid is entrained by the impeller (20) to the second exhaust volute (52) through the second orifice (524), said second outlet (244) being suitable for supplying the fluid at a second pressure that is higher than said first pressure,
wherein said first passage (241) and said second passage (242) are separated by a shroud (40) having at least a portion that extends between said first outlet (243) and said second outlet (244),
wherein said shroud (40) is arranged downstream the common feed inlet (22) of the first passage (241) and the second passage (242),
said impeller (20) co-operating with said casing (50) to form an axial balancing system having a chamber (90) formed between the rear face (27) of said impeller and the portion (57) of said casing that faces said rear face (27), the inlet to said chamber (90) being situated at the level of the second outlet (244),
wherein the chamber (90) is connected to the second passage (242) through an annular passage (93) to gather fluid, and said chamber (90) comprises an outlet orifice (96) which discharges fluid in a part of the impeller (20) located closer from the rotary shaft (80) than the annular passage (93), so that pressure within the annular passage (93) is higher than the pressure at the outlet orifice (96), and
wherein the outlet orifice (96) is connected to the main passage (24) so that fluid that goes through the axial balancing system is then injected in the common feed inlet (22) of the first passage (241) and the second passage (242).

2. A pump (10) according to claim 1, **characterized in that** said shroud (40) is extended upstream into said main passage (24) towards said common feed inlet (22).

3. A pump (10) according to claim 1 or claim 2, **characterized in that** the external portion (48) of said shroud (40) that extends between said first outlet (243) and said second outlet (244) is provided with a dynamic sealing gasket at its interface with an intermediate wall (58) of said casing (50).

4. A pump (10) according to any one of claims 1 to 3, **characterized in that** the interface between the front wall of said main passage (24) and said casing (50) is provided with a dynamic sealing gasket.

5. A pump (10) according to any one of claims 1 to 4, **characterized in that** it further includes an inducer (4) and a flow-straightening nozzle (6) upstream from said common feed inlet (22).
